# EUROPÄISCHE PATENTSCHRIFT

(11) **EP 0 431 405 B1**
(45) Veröffentlichungstag und Bekanntmachung des Hinweises auf die Patenterteilung: **25.05.1994**
(21) Anmeldenummer: 90122290.1
(22) Anmeldetag: 22.11.1990
(51) Int. Cl.: F01N 3/28

(54) **Abgasreinigungssystem zur katalytischen Reinigung der Auspuffgase von Zweitaktmotoren**
Device for catalytic purification of exhaust gases of internal combustion two-stroke engines
Dispositif pour la purification catalytique des gaz d'échappement des moteurs à deux temps

(30) Priorität: 02.12.1989 DE 3939921
(43) Veröffentlichungstag der Anmeldung: 12.06.1991
(73) Patentinhaber: DEGUSSA AG, 60311 Frankfurt (DE)
(72) Erfinder: Domesle, Rainer, Dr., W-8755 Alzenau (DE); Engler, Bernd, Dr., W-6450 Hanau 9 (DE); Koberstein, Edgar, Dr., W-8755 Alzenau (DE); Plotzke, Ulrich, W-6230 Frankfurt 80 (DE); Völker, Herbert, W-6721 Zeiskam (DE)

(56) Entgegenhaltungen:
- EP-A- 0 401 195
- DE-A- 2 942 728
- US-A- 3 061 416

## Beschreibung

Die Erfindung betrifft ein Abgasreinigungssysten zur katalytischen Reinigung der Auspuffgase von Verbrennungsmotoren, insbesondere von Zweitaktmotoren.

Verbrennungsmotoren, insbesondere nach dem Zweitaktprinzip, erfordern zum Zwecke eines günstigen Ablaufs der Gaswechselvorgänge (Frischgasfüllungs-Spülungs- und Abgasausstoßvorgang) eine bestimmte Ausbildung der Abgasführung. Dafür spielen neben einer passenden Abstimmung des Schalldämpfers bestimmte konstruktive Maßnahmen im Bereich zwischen Abgasauslaß des Motors und dem Schalldämpfer eine leistungsrelevante Rolle. So werden z. B. im oder unmittelbar nach dem Auspuffkrümmer Reflexionsflächen und/oder Expansionsräume (sog. Auspuffbirnen) vorgesehen, um die Gasdynamik positiv zu beeinflussen.

Herkömmliche katalytische Abgasreinigungsanlagen, wie Schüttbett- oder Monolithkatalysatoren, welche meist im motornahen Bereich der Auspuffanlage angeordnet werden müssen, haben sich bei Fahrzeugen mit Zweitaktmotoren auf Grund des durch sie bedingten Abgasgegendrucks und der Störung der gasdynamischen Schwingungen als leistungsmindernd erwiesen.

Weiterhin können Verstopfungen durch Olkohle auftreten; dies geschieht z. B. manchmal bei Monolithkatalysatoren unter bestimmten Betriebsbedingungen des Motors. Herkömmliche Monolithkatalysatoren erweisen sich überhaupt als nachteilig, da solche Katalysatoren bei Motoren mit hohen Emissionen aufgrund ihres sehr hohen Konvertierungspotentials auf kleinen Volumen hohen Exothermen ausgesetzt sind und daher die Gefahr einer thermischen Schädigung bis hin zum Verschmelzen des Katalysators besteht. Der Erfindung liegt die Aufgabe zugrunde, ein für solche Motoren besser geeignetes katalytisches Abgasreinigungssystem zu schaffen. Diese Aufgabe wird durch die in den Ansprüchen beschriebene Anordnung gelöst.

Die erfindungsgemäße Anordnung nach den Ansprüchen ist auch für Viertaktmotoren geeignet, da auch bei diesen eine Feinabstimmung der Auspuffanlage erforderlich ist.

Bei der erfindungsgemäßen Anordnung zur Abgasreinigung kann das Außenrohr (1) beliebig geformt sein. Das Innenrohr (3) ist entsprechend geformt, um einen Ringraum (5) annähernd gleichbleibenden Querschnitts zu erhalten. Auch konisch zulaufende Ringräume sind Bestandteil der Erfindung.

Der Ringraum (5) nimmt aufgrund der vorgesehenen Dimensionierung nur einen Bruchteil des Volumens des Außenrohres (1) in Anspruch. Ringraum (5) und Perforation verstärken im Katalysatorbereich die Turbulenzen und damit den Gasaustausch. Dieser Effekt wird bei der Grundausführung der erfindungsgemäßen Anordnung durch den beidseitig offenen Ringspalt verstärkt, der eine Hinterströmung des katalytisch beschichteten Innenrohrs gewährleistet. Bei manchen Motorkonstruktionen ist eine zumindest einseitige Schließung des Ringraums an beliebiger Stelle zweckmäßig.

Bei Rundlöchern als Perforationen bewegen sich die Lochdurchmesser des Innenrohrs von 0.75 bis 10 mm, bei einem Lochabstand von 1.0 bis 15 mm. Bevorzugt sind Lochdurchmesser von 1.5 bis 6 mm und Lochabstände von 2.0 bis 7.5 mm (Anspruch 7). Das Innenrohr kann über den gesamten Mantel regelmäßig angeordnete Löcher unterschiedlichen Durchmessers aufweisen.

Neben den Rundlochungen können auch Rechteck- und Schlitzlochungen und solche beliebiger Form Anwendung finden sowie deren Kombination. Ebenso kann die Perforationsgröße oder -anzahl über die Länge des Innenrohrs variiert werden. Gegebenenfalls kann der Rohrkörper auch aus Streckmetall oder grobem Drahtgewebe bestehen.

Die relative freie Lochfläche (Gesamtlochfläche) beträgt bei den verschiedenen Ausführungsformen 5 bis 80%, bevorzugt 20-60% der Mantelfläche des Innenrohres.

Die als Turbulatoren wirkenden Perforationen im Innenrohr können in ihrer Wirkung dadurch verstärkt werden, daß die Perforationen als tiefgezogene auf- und/oder abwärts gerichtete Ausbuchtungen vorliegen.

Das Innenrohr kann gegebenenfalls, insbesondere aus fertigungstechnischen Gründen, aus 2 gegebenenfalls miteinander verbundenen Halbschalen ausgebildet sein. Dadurch kann sich eine Teilung des Ringraumes in zwei Hälften ergeben.

Die geometrische Oberfläche kann durch Umgeben mit einem Drahtnetz, Streckmetall oder einem weiteren perforierten Rohr erhöht werden, um erhöhte Konvertierungsraten für die Schadstoffe zu erzielen.

Die erfindungsgemäße Anordnung eignet sich sowohl als Hauptkatalysator wie als Startkatalysator für einen nachgeschalteten Hauptkatalysator (6) beliebiger Bauart. Durch Verwendung als Startkatalysator ergibt sich durch Teilumsatz von Schadstoffen eine Temperaturerhöhung, welcher das Anspringen eines gegebenenfalls in einem kühleren Teil der Abgasanlage nachgeschalteten Hauptkatalysators erleichtert oder erst ermöglicht. Bei Auftreten hoher Schadstoffkonzentrationen und gleichzeitig hohen Abgastemperaturen wirkt sich ein Teilumsatz insofern günstig aus, als er die Temperaturbelastung wegen der zwischen Start- und Hauptkatalysator erfolgenden Abgaskühlung vermindert und den Hauptkatalysator vor vorzeitiger Zerstörung oder thermischer Deaktivierung bewahrt. Die Umsatzraten der erfindungsgemäßen Anordnung liegen, wie die nachfolgenden Ausführungsbeispiele zeigen, bei Verwendung als Hauptkatalysator überraschend hoch. Auch bei Verwendung als Hauptkatalysator lassen sich bei Einsatz an Zweirädern heute bereits gültige und zukünftige Grenzwerte erfüllen.

Als katalytisch aktive Beschichtung können alle üblichen von der Abgasreinigung von Ottomotoren her bekannten edelmetall-und/oder nichtedelmetallhaltigen Formulierungen zum Einsatz gelangen.

Besonders geeignete Beschichtungsformulierungen enthalten Pt, Pd und/oder Rh als aktive Komponenten auf hitzebeständigem, oxidischen Trägermaterial (Al₂O₃, SiO₂, Aluminiumsilikaten). Zur Aktivierung und Verbesserung der thermischen Stabilität kann das Trägermaterial mit oxidischen Zusätzen wie CeO₂, ZrO₂, Erdalkalimetalloxid und/oder Seltenerdoxiden versehen sein.

Gegebenenfalls wird vor der Aufbringung des oxidischen Trägermaterials eine Vorbehandlung durch Sandstrahlen, Flammspritzen, Aluminieren durchgeführt, um die Temperaturbeständigkeit des perforierten Rohrkörpers und die Haftung der Beschichtung zu verbessern.

### Beispiel 1

Ein perforierter, konisch zulaufender Rohrbogen mit Durchmessern von 30 mm bzw. 55 mm, einer gestreckten Rohrlänge von 345 mm, 2 mm Lochdurchmesser und 3,15 mm Lochabstand aus hochtemperaturbeständigem Stahl 1.4841 wird zunächst 3 h bei 900°C an Luft getempert.

Anschließend wird der Rohrbogen mit einer ca. 40% Dispersion aus γ-Al₂O₃, (150 m²/g), Ceracetat und Zirkonylacetat belegt, bei 120°C getrocknet und bei 600°C 2 h calciniert. Die Beschichtungsmenge betrug 7,5 g Al₂O₃, 2 g CeO₂, 0,5 g ZrO₂ pro Teil.

Anschließend wird der Rohrkörper mit einer Lösung von Pt(NH₃)₄(OH)₂ und Rh(NO₃)₃ (Gewichtsverhältnis Pt:Rh = 5:1) imprägniert, getrocknet und im Formiergas (N₂:H₂=95:5) bei 400°C reduziert. Die Edelmetallbeladungsmenge beträgt 0,24 g/Teil.

### Beispiel 2

Der Katalysator nach Beispiel 1 wurde gemäß der Versuchsanordnung in Fig. 1 getestet. Der Ringspalt zwischen Innenrohr-Außendurchmesser und Außenrohr-Innendurchmesser betrug 1 mm. Als Versuchsträger diente ein zweirädriges Motorrad mit einem luftgekühlten Zweitakt-Einzylindermotor mit einem Hubraum von 148 cm³. Die Leistung des Zweirades betrug 14 KW bei einer Nenndrehzahl von 8100 min⁻¹. Ein Öl/Benzin-Gemisch von 1:50 kam zum Einsatz.

Das Fahrzeug wurde auf einem Rollenprüfstand gemäß der Testvorschrift ECE R40 vermessen. Die Abgastemperaturen am Katalysatoreintritt variierten im Testzyklus von 250-650°C. Die Abgasanalyse erfolgte nach dem CVS-Prinzip.

Folgende Emissionswerte wurden ermittelt:

| | CO g/km | HC+NOₓ g/km |
|---|---|---|
| ohne Katalysator | 3,25 | 5,86 |
| mit Katalysator | 1,13 | 2,56 |

Die Konvertierungsarten betrugen somit 68% für CO und 56% für (HC+NOₓ).

Durch den Einsatz dieses speziell ausgebildeten Katalysators ist es möglich, die ab 01.10.1990 geltenden Schweizer Grenzwerte (CO = 8,0 g/km, HC+NOₓ =3,1 g/km zu unterschreiten, ohne daß es zu einer starken Beeinträchtigung der gasdynamischen Vorgänge kommt, die zu einem Leistungsabfall des Zweitaktmotors führen.

### Beispiel 3

Ein konisches Rohr aus hitzebeständigem Stahl 1.4828 mit der Blechstärke 1 mm mit Durchmessern von 39 mm bzw. 61 mm und einer Länge von 150 mm, das eine Schlitzlochung (1,5 mm Lochbreite x 6 mm Lochlänge, Stegbreite 1,3 mm) aufweist, wird durch Flammspritzen mit einer festhaftenden, rauhen Oxidschicht auf Al₂O₃-Basis belegt. Das so vorbehandelte Metallrohr wird in eine 42%ige Suspension aus La₂O₃-stabilisiertem γ-Al₂O₃ (130 m²/g) und Ceroxid getaucht, Überschüssiges Beschichtungsmaterial durch Ausblasen entfernt, getrocknet und 2 h bei 500°C getempert. Nach der Beschichtung befanden sich auf dem Rohr 3,9 g Al₂O₃, 0,2 g La₂O₃ und 1,0 g CeO₂. Anschließend wurde die Katalysatorvorstufe mit einer salpetersauren Lösung von Pt(NH₃)₂(NO₂)₂ und Pd(NO₃)₂ (Gewichtsverhältnis Pt:Pd = 2:1) imprägniert, getrocknet und bei 300°C in Luft calciniert. Die Edellmetallmenge betrug 125 mg/Teil.

### Beispiel 4

Der Katalysator nach Beispiel 3 wurde gemäß der Versuchsanordnung in Fig. 2 getestet. Der Ringspalt zwischen Innenrohr-Außendurchmesser und Außenrohr-Innendurchmesser betrug im Durchschnitt 1,5 mm. Als Versuchsträger diente ein zweirädriges Motorrad mit einem luftgekühlten Zweitakt-Einzylindermotor mit einem Hubraum von 134 cm³. Die Leistung des Motors betrug 12 KW bei einer Nenndrehzahl von 8100 min⁻¹. Es kam eine Öl/Benzin-Gemisch von 1:30 zum Einsatz.

Das Fahrzeug wurde auf einem Rollenprüfstand gemäß der Testvorschrift ECE R40 vermessen. Die Abgastemperatur am Katalysatoreintritt betrug 150-420 °C. Die Abgasanalyse erfolgte nach dem CVS-Prinzip. Folgende Emissionswerte wurden ermittelt:

| | CO g/km | HC g/km | NOₓ g/km |
|---|---|---|---|
| ohne Katalysator | 6,86 | 10,15 | 0,016 |
| mit Katalysator | 3,16 | 5,96 | 0,014 |

Die Konvertierungsarten betrugen somit 53 % für CO, 41% für HC und 13 % für NOₓ.

Durch den Einsatz dieses speziell ausgebildeten Katalysators ist es möglich, die ab 30.09.1991 in Österreich geltenden Grenzwerte (CO = 8g/km, HC = 7,5 g/km, NOₓ = 0,1 g/km) für Zweitaktmotorräder einzuhalten.

### Beispiel 5

Ein monolithischer Metallträger mit 60 mm Durchmesser, 75 mm Länge und einer Zelldichte von 31 Zellen/cm² wird durch Eintauchen in eine wässrige Suspension aus γ-Al₂O₃, Ceracetat und Zirkonylacetat belegt und Überschüssiges Beschichtungsmaterial durch Ausblasen entfernt. Nach dem Trocknen bei 120 °C und einstündigem Calzinieren bei 700 °C liegen 25 g Al₂O₃, 5 g CeO₂, und 1g ZrO₂ auf dem Träger vor. Die Katalysatorvorstufe wird anschließend mit einer Lösung von Pt(NH₃)₄(OH)₂ und Rh(NO₃)₃ imprägniert und bei 300°C getrocknet. Nach der Beschichtung befanden sich 0.36 g Edelmetall im Gewichtsverhältnis Pt:Rh = 5:1 auf dem Katalysator.

### Beispiel 6

Die Katalysatoren nach Beispiel 3 und 5 werden gemäß Fig. 3 in den Auspuff eines Zweitaktmotorrades integriert. Die Tests erfolgen entsprechend Beispiel 4.

Folgende Emissionswerte wurden gemessen:

| | CO g/km | HC g/km | NOₓ g/km |
|---|---|---|---|
| ohne Katalysator | 6,86 | 10,15 | 0,016 |
| mit Katalysator | 1,10 | 1,45 | 0,014 |

Im Vergleich zu dem Beispiel 4 ergaben sich deutlich erhöhte Konvertierungsarten von 84% für CO und 86% für HC, bei nahezu gleichen Stickoxidemissionen. Ein solches Konzept eignet sich daher besonders, wenn zukünftige, schärfere Grenzwerte zu erfüllen sind.

Bei alleiniger Verwendung des Katalysators nach Beispiel 5 bei einer Anordnung gemäß Fig. 3 können die hohen Konvertierungsarten nicht erzielt werden, da das Temperaturniveau ohne konischen Vorkatalysator zu niedrig ist.

Ein motornäherer Einbau des Katalysators nach Beispiel 5 im Bereich des Vorkatalysators (Fig. 3) würde zu einer Störung der gasdynamischen Vorgänge und somit zu unakzeptablen Leistungsverlusten führen und ist daher nicht angezeigt.

## Patentansprüche

1. Abgasreinigungssystem zur katalytischen Reinigung der Auspuffgase von Zweitaktmotoren aus einem Außenrohr (1) und einem darin angeordneten, perforierten Innenrohr (3), welches mit einer katalytisch aktiven Beschichtung ein- oder beidseitig beschichtet ist und mit dem Außenrohr einen Ringspalt (5) ausbildet,
**dadurch gekennzeichnet,**
daß das Außenrohr einen Abschnitt der Auspuffrohrleitung oder einen in der Auspuffrohrleitung angeordneten Expansionsraum bildet, daß der Ringspalt zwischen Außenrohr und Innenrohr beidseitig offen ist und durch mindestens einen mit beiden Rohren verbundenen Steg (4) gebildet wird und durch Nasen oder Sicken im Innenrohr unterbrochen sein kann, daß das Innenrohr auf seiner gesamten Mantelfläche perforiert ist und daß das Verhältnis zwischen Außenrohr-Innendurchmesser zu Innenrohr-Außendurchmesser im Bereich von 1,01 bis 1,20 liegt.

2. Abgasreinigungssystem nach Anspruch 1,
**dadurch gekennzeichnet**,
daß das Innenrohr (3) entsprechend der Form des Außenrohres (1) geformt ist, wodurch der Ringspalt (5) einen annähernd gleichbleibenden Querschnitt aufweist.

3. Abgasreinigungssystem nach Anspruch 1 oder 2,
**dadurch gekennzeichnet**,
daß das Innenrohr (3) durch Rundlöcher perforiert ist, deren Durchmesser im Bereich zwischen 1,5 bis 6 mm liegen und deren Gesamtlochfläche 5 bis 80 %, bevorzugt 20 bis 60 %, der Mantelfläche des Innenrohres betragen.

4. Abgasreinigungssystem nach den Ansprüchen 1 bis 3,
**dadurch gekennzeichnet**,
daß das Innenrohr (3) bündig mit einem ebenfalls katalytisch aktiv beschichteten Drahtnetz, Streckmetall oder weiterem perforiertem Rohr umgeben ist.

5. Abgasreinigungssystem nach den Ansprüchen 1 bis 4,
**dadurch gekennzeichnet**,
daß es als Vorkatalysator vor einen gegebenenfalls monolithischen Hauptkatalysator (6) geschaltet ist.

## Claims

1. Exhaust gas purification system for the catalytic purification of the exhaust gases of two-stroke engines comprising an outer tube (1) and, arranged therein, a perforated inner tube (3), that is coated on one or both sides with a catalytically active coating and with the outer tube forms an annular gap (5),
characterized in that
the outer tube forms either a section of the exhaust pipe or an expansion chamber arranged in the exhaust pipe, that the annular gap between outer tube and inner tube is open at both ends and is formed by at least one web (4) connected with both tubes and can be interrupted by projections or beads in the inner tube, that the inner tube is perforated on its whole surface area and that the ratio of the internal diameter of the outer tube to the external diameter of the inner tube is in the range of from 1.01 to 1.20.

2. Exhaust gas purification system according to Claim 1,
characterized in that
the inner tube (3) is shaped in conformity with the shape of the outer tube (1), whereby the annular gap (5) has an approximately constant cross section.

3. Exhaust gas purification system according to Claim 1 or 2,
characterized in that
the inner tube (3) is perforated by round holes, whose diameters fall in the range between 1.5 and 6 mm and whose total hole area amounts to 5 to 80 %, preferably 20 to 60 %, of the surface area of the inner tube.

4. Exhaust gas purification system according to Claims 1 to 3,
characterized in that
the inner tube (3) is surrounded by and flush with a wire mesh, expanded metal or other perforated tube, also having a catalytically active coating.

5. Exhaust gas purification system according to Claims 1 to 4,
characterized in that it is connected as precatalyst before an optionally monolithic main catalyst (6).

## Revendications

1. Dispositif pour la purification catalytique des gaz d'échappement des moteurs à deux temps, constitué d'un tube extérieur (1) et d'un tube intérieur (3) perforé disposé intérieurement au premier, qui est recouvert d'une couche active catalytique sur un côté ou sur les deux côtés et crée avec le tube extérieur un espace annulaire (5), caractérisé en ce que le tube extérieur constitue un tronçon du tuyau d'échappement ou une chambre d'expansion disposée dans le tuyau d'échappement, en ce que l'espace annulaire entre tube extérieur et tube intérieur est ouvert des deux côtés et est fermé par au moins une entretoise (4) reliée aux deux tubes et peut être interrompu par des taquets ou moulures dans le tube intérieur, en ce que le tube intérieur est perforé sur toute sa surface enveloppe et en ce que le rapport existant entre le diamètre intérieur du tube extérieur et le diamètre extérieur du tube intérieur se situe dans la zone de 1,01 à 1,20.

2. Dispositif de purification des gaz d'échappement selon la revendication 1, caractérisé en ce que la forme donnée au tube intérieur (3) correspond à celle du tube extérieur (1), il en résulte pour l'espace annulaire (5) une section transversale approximativement constante.

3. Dispositif de purification des gaz d'échappement selon les revendications 1 ou 2, caractérisé en ce que le tube intérieur (3) est perforé de trous ronds, dont le diamètre se situe entre 1,5 et 6 mm et dont la surface totale en trous est d'environ 5 à 80 % de préférence 20 à 60 %, de la surface enveloppe du tube intérieur.

4. Dispositif de purification des gaz d'échappement selon les revendications 1 à 3, caractérisé en ce que le tube intérieur (3) est entouré à fleur d'un treillis métallique, de métal déployé ou d'un autre tube perforé recouverts également de catalyseur actif.

5. Dispositif de purification des gaz d'échappement selon les revendications 1 à 4, caractérisé en ce qu'il est monté éventuellement comme précatalyseur devant un catalyseur principal monolithique.
